# FASCICULE DE BREVET EUROPEEN

(11) **EP 0 620 797 B1**
(45) Date de publication et mention de la délivrance du brevet: **06.09.1995**
(21) Numéro de dépôt: 93900132.7
(22) Date de dépôt: 18.12.1992
(51) Int. Cl.: B65D 75/36

(54) **DISPOSITIF CONSTITUANT EMBALLAGE POUR DOSES DE MATIERE PATEUSE ET SON PROCEDE DE FABRICATION**
VORRICHTUNG ZUM VERPACKEN VON PORTIONEN PASTÖSER MASSE UND VERFAHREN ZU IHRER HERSTELLUNG
PACKAGING DEVICE FOR DOSES OF A PASTY SUBSTANCE AND METHOD FOR PRODUCING SAME

(30) Priorité: 15.01.1992 BE 9200034
(43) Date de publication de la demande: 26.10.1994
(73) Titulaire: DEKEYSER, Michel, B-1670 Pepingen (BE)
(72) Inventeur: DEKEYSER, Michel, B-1670 Pepingen (BE)
(74) Mandataire: Prignot, Jean
(86) Numéro de dépôt international: BE9200054
(87) Numéro de publication internationale: WO9314003

(56) Documents cités:
- WO-A-91/11371

## Description

La présente invention a pour objet un dispositif constituant emballage pour doses de matière pâteuse, ainsi que le procédé de fabrication de ce dispositif.

Un dispositif de ce type et son procédé de fabrication ont été décrits dans la demande de brevet WO-A-9111371 au nom du même demandeur.

Ce document antérieur révèle un dispositif de stockage et de distribution de doses de matière pâteuse, qui comprend un volume de réception de la dose de matière pâteuse et un moyen de fermeture de ce volume, pouvant être ouvert pour la distribution de la dose de matière pâteuse, ce dispositif étant constitué de deux feuilles superposées, fermement soudées l'une à l'autre, dont la première feuille, formable, comporte, pour chaque dose, une déformation dirigée à l'écart de la surface de jonction des deux feuilles, sous forme d'un alvéole constituant volume de réception de la dose de matière pâteuse, le dispositif comportant également un conduit d'évacuation de la dose de matière pâteuse constituant une zone non soudée en forme de couloir, ménagée entre la première feuille qui comporte l'alvéole et la seconde feuille, conduit ouvert à une de ses extrémités et débouchant par son autre extrémité dans l'alvéole, ainsi qu'une membrane souple, constituant moyen de fermeture, qui réalise une séparation entre l'alvéole et le conduit, et qui, dans la zone du conduit, est assemblée à la dite première feuille dans laquelle est formé l'alvéole pour constituer à cet endroit une fermeture aisément déchirable, ou fragile. Ces éléments se retrouvent dans le dispositif de la présente invention.

Dans ce document antérieur toutefois, la seconde feuille présente, préalablement à la soudure de cette dite seconde feuille à la première feuille, une seconde déformation, sous forme d'un canal constituant conduit d'évacuation, également dirigée à l'écart de la surface de jonction des deux feuilles.

L'existence de cette seconde déformation constituant canal, dirigée à l'écart de l'alvéole recevant la dose de matière pâteuse permet l'utilisation d'une membrane plane, disposée suivant le plan de jonction de la première et de la seconde feuille et réalisant la séparation entre l'alvéole et le canal disposés de part et d'autre de ce plan de jonction.

Ce canal en saillie sur la face de l'emballage opposée à l'alvéole recevant le dose de matière pâteuse, d'une part complique la réalisation du dispositif, et d'autre part augmente l'encombrement de l'emballage.

L'invention a donc pour objet de remédier à ces inconvénients en réalisant un emballage du type précité, dans lequel, à l'endroit du conduit d'évacuation, soit aucune des première et seconde feuilles n'est déformée, le conduit d'évacuation résultant alors exclusivement de l'existence de la zone non soudée, soit la première feuille l'est, la membrane souple suivant dans ce dernier cas la déformation de la première feuille dans la zone où elle lui est assemblée, la seconde feuille étant alors une feuille plane de rigidité supérieure à celle de la première feuille.

Suivant un mode de réalisation préféré de l'invention, la fermeture aisément déchirable ou fragile constituée, dans le conduit d'évacuation, par la membrane assemblée à la dite première feuille dans laquelle est formé l'alvéole, est réalisée par une liaison fragile de la membrane à cette dite première feuille.

Suivant une autre caractéristique de l'invention, la fermeture fragile constituée, dans le conduit d'évacuation, par la membrane assemblée à la dite première feuille dans laquelle est formé l'alvéole, est réalisée par une zone d'affaiblissement pré-entaillée formée dans la membrane.

L'invention a également pour objet le procédé de réalisation d'un tel dispositif.

Dans le document antérieur précité WO-A-9111371, il a aussi été décrit un procédé de réalisation d'un dispositif constituant emballage pour doses de matières pâteuse, dans lequel on forme des alvéoles dans une première feuille de matière formable, on remplit les alvéoles de doses de matière pâteuse, on dépose, au moins partiellement sur les alvéoles et sur la zone correspondant pour chaque alvéole à un conduit d'évacuation, une membrane souple, on fait adhérer la membrane souple à la première feuille au moins dans la zone correspondant au conduit d'évacuation, on dispose sur l'ensemble ainsi formé une seconde feuille recouvrant la première feuille, et on soude fermement l'une à l'autre la première et la seconde feuille, en ce compris la membrane souple, au moins dans la zone périphérique de chaque alvéole ainsi que dans la région s'étendant entre chaque alvéole et le bord correspondant du dispositif, en laissant subsister dans cette région, à l'emplacement du conduit d'évacuation, un couloir non soudé issu de l'alvéole et aboutissant au bord. Ces étapes du procédé sont également reprises dans le procédé de la présente invention.

Toutefois, dans ce procédé connu, préalablement à la soudure de la première à la deuxième feuille, on forme des canaux dans la dite deuxième feuille et on juxtapose, par leur face à l'écart des déformations, la première et la deuxième feuille.

Par contre, suivant la présente invention, la seconde feuille amenée a l'étape de la soudure est une feuille plane, et on ne réalise préalablement à la soudure, dans la première feuille, aucune déformation constituant canal pour le conduit d'évacuation.

Suivant une autre caractéristique du procédé de l'invention, la membrane souple est posée sur la feuille dans laquelle sont formés les alvéoles, de manière a déborder celles-ci de toute part, une soudure est réalisée entre la membrane déformable et la feuille dans laquelle sont réalisés les alvéoles, sur toute la périphérie de chaque alvéole, la seconde feuille, de rigidité supérieure à celle de la première feuille dans laquelle sont formés les alvéoles, est posée sur l'ensemble ainsi formé, on soude fermement à chaud la seconde feuille à l'ensemble constitué de la première feuille et de la membrane souple, sur la totalité de leur surface de jonction, à l'exclusion des zones occupées par les alvéoles et du couloir joignant chaque fois un alvéole au bord du dispositif et constituant conduit d'évacuation, la chaleur de la soudure assurant une liaison durable entre la première feuille, la membrane et la seconde feuille sur l'ensemble de la zone soudée et réalisant, dans le couloir non soudé, une déformation en forme de canal de la première feuille solidaire de la membrane déformable.

Suivant une caractéristique supplémentaire du procédé de l'invention, dans l'étape de la fixation de la membrane souple à la feuille dans laquelle sont formés les alvéoles, la soudure réalisée entre la dite membrane et cette feuille est une soudure faible, fragile.

Suivant une autre caractéristique du procédé de l'invention, préalablement à l'étape de la fixation de la membrane souple à la feuille dans laquelle sont formés les alvéoles, la membrane souple est préentaillée pour présenter des zones d'affaiblissement fragiles, et est ensuite positionnée sur la feuille dans laquelle sont formés les alvéoles pour que les zones préentaillées se disposent à l'emplacement des couloirs entre les alvéoles et le bord du dispositif, formés à l'étape ultérieure, lors de la soudure de la première à la deuxième feuille.

L'invention sera mieux comprise en se reportant à la description ci-après ainsi qu'au dessin annexé qui représente, uniquement à tire d'exemple, un mode de réalisation de l'invention et dans lequel:
- la fig 1 est une vue en coupe d'un mode de réalisation préféré du dispositif selon l'invention;
- la fig 2 illustre les diverses étapes du procédé selon l'invention, pour la réalisation de ce dispositif;
- la fig 3 est une vue en plan du dispositif, sur laquelle ont été matérialisées par des hachures les zones concernées par les diverses soudures.

En se reportant au dessin, et plus particulièrement à la fig 1, le dispositif est constitué de deux feuilles superposées 1, 2, fermement soudées l'une à l'autre. Dans la première feuille 1, qui est en une matière thermoformable telle que par exemple en chlorure de polyvinyle, est formée une déformation sous forme d'un alvéole 3 constituant volume de réception 4 pour la dose de matière pâteuse. Cette première feuille comporte également un conduit 5 d'évacuation de la dose de matière pâteuse, ouvert à une de ses extrémités 6 et débouchant par son autre extrémité 7 dans l'alvéole 3. Une membrane souple 8, constituant moyen de fermeture, réalise une séparation 9 entre l'alvéole 3 et le conduit 5 et est assemblée à la feuille 1 dans la zone du conduit 5 pour former à cet endroit une fermeture fragile. Le conduit 5 est constitué simplement d'une couloir non soudé ménagé entre les feuilles 1 et 2.

Suivant le mode de réalisation préféré de l'invention illustré en fig 1, la paroi du conduit 5 formée dans la feuille 1 a été déformée au cours de l'opération de soudure de la première à la deuxième feuille pour constituer canal. La membrane 8, soudée à cette paroi, a suivi cette déformation, tandis que la feuille 2 qui est une feuille plane, par exemple en polyéthylène, de rigidité supérieure à celle de la feuille 1, n'a subi aucune déformation au cours de cette même opération de soudure.

Toujours suivant ce mode de réalisation préféré de la fig.1, la fermeture fragile de l'alvéole 3 est réalisée par une liaison fragile entre la membrane 8 et la paroi du conduit 5 formée dans la feuille 1.

On pourrait toutefois également prévoir de constituer cette liaison de la membrane 8 à la paroi du conduit 5 sous forme d'une liaison ferme et de réaliser, dans la partie de la membrane 8 constituant la séparation 9 entre l'alvéole 3 et le conduit 5, une zone d'affaiblissement préentaillée constituant la fermeture fragile de l'alvéole 3.

Cette conception du dispositif d'emballage permet d'une part de réduire l'épaisseur de l'emballage, et d'autre part d'utiliser pour la seconde feuille, dépourvue de toute déformation, un matériau plus rigide que pour la première feuille thermoformable, conférant par là même à l'emballage une meilleure présentation lorsque plusieurs doses sont regroupées dans un même emballage.

Le procédé de réalisation d'un emballage tel que décrit ci-dessus est également simplifié par rapport aux procédés antérieurs. Les étapes de réalisation suivant le procédé de l'invention sont illustrées en fig.2. Ces étapes, limitées dans l'exemple illustré à la réalisation d'un seul alvéole, sont les suivantes:
- dans une feuille plane thermoformable 1 (fig 2a)
- on forme un alvéole 3 (fig 2b)
- on apporte, dans le volume 4 de cet alvéole, une dose 4' de matière pâteuse (fig 2c)
- sur la face de la feuille 1 à l'écart de l'alvéole 3 on pose une membrane souple 8, de telle manière qu'elle déborde le contour de l'alvéole de toute part, et on réalise une soudure faible 10 de la membrane 8 à la feuille 1, sur tout le pourtour de l'alvéole (fig 2d)
- sur l'ensemble ainsi formé, on pose une seconde feuille 2, de rigidité supérieure à celle de la première feuille 1 (fig 2e)
- on soude ensuite fermement à chaud en 11 la seconde feuille 2 à l'ensemble de la première feuille 1 et de la membrane 8, sur la totalité de leur surface de jonction à l'exclusion de la zone occupée par l'alvéole 3 et du couloir 5 joignant l'alvéole 3 au bord 6' de l'emballage, en laissant se déformer à la chaleur, dans la zone du couloir 5, la feuille 1 et la membrane 8 qui en est solidaire, pour constituer une déformation en forme de canal.

Dans une autre exécution du procédé, on peut prévoir de ne poser la membrane souple 8 que sur une partie de l'alvéole 3 et du couloir 5 constituant conduit d'évacuation, et de ne souder la membrane souple 8 à la première feuille 1 que dans la zone du couloir 5. Lors de la soudure ultérieure ferme de la première à la seconde feuille, la membrane 8 est en effet reprise dans cette soudure ferme 11 et maintenue sur tout le pourtour de l'alvéole 3 ainsi que sur les bords du conduit 5.

Lors de l'usage d'une membrane souple présentant dans la zone de fermeture 9 du conduit 5 une zone d'affaiblissement préentaillée, il faudra veiller, lors de la pose de la membrane sur la première feuille, à faire coïncider cette zone d'affaiblissement avec la zone prévue pour le conduit 5.

## Revendications

1. Dispositif constituant emballage pour doses de matière pâteuse, comprenant un volume de réception de la dose de matière pâteuse et un moyen de fermeture de ce volume pouvant être ouvert pour la distribution de la dose de matière pâteuse, le dispositif étant constitué de deux feuilles superposées (1, 2), fermement soudées l'une a l'autre, dont la première feuille (1), formable, comporte, pour chaque dose, une déformation dirigée à l'écart de la surface de jonction des deux feuilles, sous forme d'un alvéole (3) constituant volume de réception (4) de la dose de matière pâteuse, le dispositif comportant également un conduit (5) d'évacuation de la dose de matière pâteuse constituant une zone non soudée en forme de couloir, ménagée entre la première feuille (1) qui comporte l'alvéole (3) et la seconde feuille (2), conduit (5) ouvert à une de ses extrémités (6) et débouchant par son autre extrémité (7) dans l'alvéole (3), ainsi qu'une membrane souple (8), constituant moyen de fermeture, qui réalise une séparation (9) entre l'alvéole (3) et le conduit (5), et qui, dans la zone du conduit (5), est assemblée à la dite première feuille (1) dans laquelle est formé l'alvéole (3) pour constituer à cet endroit une fermeture fragile, caractérisé en ce que, à l'endroit du conduit d'évacuation (5), soit aucune des première et seconde feuilles (1, 2) n'est déformée, le conduit (5) d'évacuation résultant alors exclusivement de l'existence de la zone non soudée, soit la première feuille (1) l'est, la membrane souple (8) suivant dans ce dernier cas la déformation de la première feuille (1) dans la zone où elle lui est assemblée, la seconde feuille (2) étant alors une feuille plane de rigidité supérieure à celle de la première feuille (1).

2. Dispositif suivant la revendication 1, caractérisé en ce que la fermeture fragile constituée, dans le conduit d'évacuation (5), par la membrane (8) assemblée à la dite première feuille (1) dans laquelle est formé l'alvéole (3), est réalisée par une liaison fragile de la membrane (8) à cette dite première feuille (1).

3. Dispositif suivant la revendication 1, caractérisé en ce que la fermeture fragile constituée, dans le conduit d'évacuation (5), par la membrane (8) assemblée à la dite première feuille (1) dans laquelle est formé l'alvéole, est réalisée par une zone d'affaiblissement pré-entaillée formée dans la membrane (8).

4. Procédé de réalisation d'un dispositif de stockage et de distribution de doses de matière pâteuse, dans lequel on forme des alvéoles (3) dans une première feuille (1) de matière formable, on remplit les alvéoles (3) de doses (4') de matière pâteuse, on dépose au moins partiellement sur les alvéoles (3) et sur la zone correspondant pour chaque alvéole à un conduit (5) d'évacuation une membrane souple (8), on fait adhérer la membrane souple (8) à la première feuille (1) au moins dans la zone correspondant au conduit d'évacuation (5), on dispose sur l'ensemble ainsi formé une seconde feuille (2) recouvrant la première feuille, et on soude fermement l'une à l'autre la première et la seconde feuilles, en ce compris la membrane souple, au moins dans la zone périphérique de chaque alvéole (3) ainsi que dans la région s'étendant entre chaque alvéole (3) et le bord correspondant du dispositif, en laissant subsister dans cette région, à l'emplacement du conduit d'évacuation (5), un couloir non soudé issu de l'alvéole (3) et aboutissant au bord, caractérisé en ce que la seconde feuille (2) amenée à l'étape de la soudure est une feuille plane, et en ce qu'on ne réalise préalablement à la soudure, dans la première feuille (1), aucune déformation constituant canal pour le conduit d'évacuation (5).

5. Procédé suivant la revendication 4, caractérisé en ce que la membrane souple (8) est posée sur la feuille (1) dans laquelle sont formés les alvéoles (3), de manière à déborder ceux-ci de toute part, en ce qu'une soudure est réalisée entre la membrane déformable (8) et la feuille (1) dans laquelle sont réalisés les alvéoles (3), sur toute la périphérie de chaque alvéole, en ce que la seconde feuille (2), de rigidité supérieure à celle de la première feuille (1) dans laquelle sont formés les alvéoles (3), est posée sur l'ensemble ainsi formé, en ce que l'on soude fermement à chaud la seconde feuille (2) à l'ensemble constitué de la première feuille (1) et de la membrane souple (8), sur la totalité de leur surface de jonction à l'exclusion des zones occupées par les alvéoles (3) et du couloir joignant chaque fois un alvéole (3) au bord du dispositif et constituant conduit d'évacuation (5), la chaleur de la soudure assurant une liaison durable entre la première feuille (1), la membrane (8) et la seconde feuille (2) sur l'ensemble de la zone soudée et réalisant, dans le couloir non soudé, une déformation en forme de canal de la première feuille (1) et de la membrane déformable (8).

6. Procédé suivant l'une des revendications 4 ou 5, caractérisé en ce que, dans l'étape de la fixation de la membrane souple (8) à la feuille (1) dans laquelle sont formés les alvéoles (3), la soudure réalisée entre la dite membrane (8) et cette feuille (1) est une soudure faible, fragile.

7. Procédé suivant l'une des revendications 4 ou 5, caractérisé en ce que, préalablement à l'étape de la fixation de la membrane souple (8) à la feuille (1) dans laquelle sont formés les alvéoles (3), la membrane souple (8) est préentaillée pour présenter des zones d'affaiblissement fragiles, et est ensuite positionnée sur la feuille (1) dans laquelle sont formés les alvéoles (3) pour que les zones préentaillées se disposent à l'emplacement des couloirs entre les alvéoles (3) et le bord du dispositif, formés à l'étape ultérieure, lors de la soudure de la première (1) à la deuxième feuille (2).

## Claims

1. Packaging device for measured quantities of a pasty substance, comprising a volume for housing the measured quantity of the pasty substance and means for sealing this volume, which can be opened for dispensation of said measured quantity of the pasty substance, said device being formed from two superposed sheets (1, 2) firmly welded to each other, of which the first, formable sheet (1) incorporates, for each measured quantity, a deformation extending away from the connection surface joining the two sheets and existing as a cavity (3) forming the volume (4) to house the measured quantity of the pasty substance, this device further comprising a duct (5) for the expulsion of the measured quantity of the pasty substance and forming a non-welded, passage-shaped area positioned between the first sheet (1) incorporating the cavity (3) and the second sheet (2), this duct (5) being open at one of its ends (6) and opening at the other end (7) into the cavity (3), and a flexible membrane (8) forming the sealing means, which produces a separation (9) between the cavity (3) and the duct (5) and which, in the duct (5) area, is assembled to said first sheet (1) incorporating the cavity (3) so as to form, at that spot, a fragile seal, characterized in that, at the site of the expulsion duct (5), either neither of the first and second sheets (1, 2) is deformed, the expulsion duct (5) then being formed exclusively as a result of the existence of the non-welded area, or else, the first sheet (1) is deformed, in this latter case the flexible membrane (8) taking on the shape of this deformation of the first sheet (1) in the area in which it is attached thereto, the second sheet (2) then being a flat sheet having a stiffness greater than that of the first sheet (1).

2. Device according to claim 1, characterized in that the fragile seal formed, in the expulsion duct (5), by the membrane (8) attached to said first sheet (1) incorporating the cavity (3) is made by a fragile bond joining the membrane (8) to said first sheet (1).

3. Device according to claim 1, characterized in that the fragile seal formed, in the expulsion duct (5), by the membrane (8) attached to said first sheet (1) incorporating the cavity, is made by a pre-notched weakened zone formed in the membrane (8).

4. Process for the manufacture of a device for storage and dispensation of measured quantities of a pasty substance, in which cavities (3) are formed in a first sheet (1) made of a formable material, the cavities (3) are filled with measured quantities (4') of a pasty substance, a flexible membrane (8) is laid down at least partially on the cavities (3) and over the area which, in relation to each cavity, constitutes an expulsion duct (5) for that cavity, the flexible membrane (8) is bonded to the first sheet (1) at least in the area corresponding to the expulsion duct (5), a second sheet (2) covering the first sheet is arranged over the assembly thus produced, and the first and second sheets, including the flexible membrane, are firmly welded together, at least in the peripheral area of each cavity (3) and in the area extending between each cavity (3) and the corresponding edge of the device, while allowing a non-welded passage originating in the cavity (3) and ending at the edge to remain in this area, at the site of the expulsion duct (5), characterized in that the second sheet (2) used during the welding step is a flat sheet, and in that no deformation forming a passage serving as the expulsion duct is produced in the first sheet (1) prior to the welding operation.

5. Process according to claim 4, characterized in that the flexible membrane (8) is placed over the sheet (1) incorporating the cavities (3) so as to extend beyond said cavities on all sides, in that the formable membrane (8) is welded to the sheet (1) incorporating the cavities (3) over the entire periphery of each cavity, in that the second sheet (2), which has a stiffness greater than that of the first sheet (1) incorporating the cavities (3), is placed over the assembly thus formed, in that the second sheet (2) is firmly heat-welded to the assembly composed of the first sheet (1) and the flexible membrane (8) over the entirety of their junction surface, with the exception of the areas occupied by the cavities (3) and of the passage joining each cavity (3) to the edge of the device and constituting an expulsion duct (5), the heat of the welding operation producing a durable bond between the first sheet (1), the membrane (8) and the second sheet (2) over the entirety of the welded area and producing, in the non-welded passage, a duct-shaped deformation of the first sheet (1) and the deformable membrane (8).

6. Process according to any of the claims 4 or 5, characterized in that, in the step in which the flexible membrane (8) is attached to the sheet (1) incorporating the cavities (3), the bond produced by welding between said membrane (8) and this sheet (1) is a weak, fragile bond.

7. Process according to any of the claims 4 or 5, characterized in that, prior to the operation in which the flexible membrane (8) is attached to the sheet (1) incorporating the cavities (3), the flexible membrane (8) is pre-notched in order to contain fragile weakened zones, and is then positioned over the sheet (1) incorporating the cavities (3), so that the pre-notched areas are placed at the sites of the passages between the cavities (3) and the edge of the device, said passages being formed during the subsequent operation, when the first sheet (1) is welded to the second sheet (2).

## Patentansprüche

1. Eine Vorrichtung zur Aufbewahrung von dosierten Mengen dickflüssigen Materials, enthaltend einen Raum zur Aufnahme der dosierten Menge dickflüssigen Materials sowie eine Einrichtung zum Verschließen dieses Raums, die zur Abgabe der dosierten Menge dickflüssigen Materials geöffnet werden kann, wobei die Vorrichtung aus zwei übereinandergelegten, fest miteinander verschweißten Folien (1, 2) besteht, von denen die erste Folie (1) formbar ist und für jede dosierte Menge eine von der Verbindungsfläche der beiden Folien wegweisende kammerartige Verformung (3) aufweist, die den Raum (4) zur Aufnahme der dosierten Menge dickflüssigen Materials bildet, wobei die Vorichtung weiterhin eine Abgabeleitung (5) für die dosierte Menge dickflüssigen Materials enthält, die in Form eines Ganges eine nicht verschweißte Zone zwischen der ersten Folie (1), in der die Kammer (3) ausbildet ist, und der zweiten Folie (2) bildet, wobei die Leitung (5) an einem ihrer Enden (6) offen ist und mit ihrem anderen Ende (7) in die Kammer (3) mündet, und wobei eine geschmeidige Membran (8) eine Verschlußeinrichtung bildet, die eine Trennung (9) zwischen der Kammer (3) und der Leitung (5) bewirkt und die in der Zone der Leitung (5) mit der ersten Folie, in der Kammer (3) ausgebildet ist, verbunden ist, wodurch an dieser Stelle ein wenig widerstandsfähiger Verschluß gebildet wird, dadurch gekennzeichnet, daß im Bereich der Abgabeleitung (5) entweder beide Folien (1, 2) nicht verformt sind, so daß die Abgabeleitung (5) allein auf die Existenz der nicht verschweißten Zone zurückzuführen ist, oder die erste Folie (1) verformt ist, wobei in diesem Fall die geschmeidige Membran (8) der Verformung der ersten Folie (1) in der Zone folgt, in der sie mit dieser verbunden ist, und wobei die zweite Folie (2) eben ist und starrer als die erste Folie (1).

2. Vorrichtung nach Anspruch 1, dadurch gekennzeichnet, daß der wenig widerstandsfähige Verschluß, der in der Abgabeleitung (5) durch die mit der ersten Folie (1), in der die Kammer (3) ausgebildet ist, verbundene Membran (8) gebildet wird, durch eine leicht lösbare Verbindung der Membran (8) mit der ersten Folie (1) hergestellt wird.

3. Vorrichtung nach Anspruch 1, dadurch gekennzeichnet, daß der wenig widerstandsfähige Verschluß, der in der Abgabeleitung (5) durch die mit der ersten Folie (1), in der die Kammer (3) ausgebildet ist, verbundenen Membran (8) gebildet wird, durch eine in der Membran (8) ausgebildeten, zuvor ausgeschnittenen schwächeren Zone hergestellt wird.

4. Verfahren zur Herstellung einer Vorrichtung zum Aufnehmen und Abgeben von dosierten Mengen dickflüssigen Materials, bei dem Kammern (3) in einer ersten Folie (1) aus formbarem Material ausgebildet werden, bei dem die Kammern (3) mit dosierten Mengen (4') dickflüssigen Materials gefüllt werden, bei dem wenigstens teilweise auf die Kammern (3) und die jeweilige, als Abgabeleitung (5) dienenden Zone eine geschmeidige Membran (8) aufgebracht wird, bei dem die geschmeidige Membran (8) mit der ersten Folie (1) wenigstens in der Zone verbunden wird, die der Abgabeleitung (5) entspricht, bei dem auf die so gebildete Baueinheit eine zweite Folie (2) gelegt wird, die die erste Folie abdeckt, und bei dem die erste und die zweite Folie fest miteinander verschweißt werden, wobei die geschmeidige Membran wenigstens in der Umfangszone jeder Kammer (3) sowie in dem Bereich, der sich zwischen jeder Kammer (3) und dem entsprechenden Rand der Vorrichtung erstreckt miteingeschlossen wird, wobei in diesem Bereich an der Stelle der Abgabeleitung (5) ein nicht verschweißter Gang fortbestehen bleibt, der von der Kammer (3) bis an den Rand der Vorrichtung führt, dadurch gekennzeichnet, daß die zweite Folie (2), die dem Verfahrensschritt des Verschweißens unterworfen wird, eben ist, und daß vor dem Verschweißen die ersten Folie (1) in keiner Weise zur Bildung des Abgabekanals (5) geformt wird.

5. Verfahren nach Anspruch 4, dadurch gekennzeichnet, daß die geschmeidige Membran (8) derart auf die Folie (1), in der die Kammern (3) ausgebildet sind, gelegt wird, daß sie diese vollständig bedeckt, daß zwischen der formbaren Membran (8) und der Folie (1), in der die Kammern (3) ausgebildet sind, über die gesamte Umfangskante jeder Kammer hinweg eine Schweißverbindung hergestellt wird, daß die zweite Folie (2), die starrer ist als die Folie (1), in der die Kammern (3) ausgebildet sind, auf die so gebildete Baueinheit gelegt wird, daß die zweite Folie (2) unter Wärmeeinwirkung fest mit der von der ersten Folie (1) und der geschmeidigen Membran (8) gebildeten Baueinheit über ihre gesamte Auflagefläche mit Ausnahme der Zonen, die von den Kammern (3) und dem Gang eingenommen werden, der jeweils eine Kammer (3) mit der Kante der Vorrichtung verbindet und die Abgabeleitung (5) bildet, verschweißt wird, wobei die hohe Temperatur beim Schweißen zu einer dauerhaften Verbindung über die gesamte Schweißzone zwischen der ersten Folie (1), der Membran (8) und der zweiten Folie (2) führt und in dem nicht verschweißten Gang eine Verformung in Form eines Kanals der ersten Folie (1) und der formbaren Membran (8) herstellt.

6. Verfahren nach einem der Ansprüche 4 oder 5, dadurch gekennzeichnet, daß in dem Verfahrensschritt der Befestigung der geschmeidigen Membran (8) an der Folie (1), in der die Kammern (3) ausgebildet sind, die zwischen der Membran (8) und dieser Folie (1) hergestellte Schweißverbindung schwach und wenig widerstandsfähig ist.

7. Verfahren nach einem der Ansprüche 4 oder 5, dadurch gekennzeichnet, daß vor dem Verfahrensschritt der Verbindung der geschmeidigen Membran (8) mit Folie (1), in der die Kammern (3) ausgebildet sind, die geschmeidige Membran (8) eingeschnitten wird, um wenig widerstandsfähige Schwachzonen zu bilden, und daß sie anschließend auf der Folie (1), in der die Kammern (3) ausgebildet sind, so positioniert wird, daß sich die zuvor eingeschnittenen Zonen im Bereich der Gänge zwischen den Kammern (3) und dem Rand der Vorrichtung befinden, die in dem nachfolgenden Verfahrensschritt beim Verschweißen der ersten Folie (1) mit der zweiten Folie (2) ausgebildet werden.
